# FASCICULE DE BREVET EUROPEEN

(11) **EP 0 145 627 B1**
(45) Date de publication et mention de la délivrance du brevet: **28.01.1987**
(21) Numéro de dépôt: 84440044.0
(22) Date de dépôt: 02.11.1984
(51) Int. Cl.: B66B 9/18, B66B 9/06

(54) **Monte-Matériaux à entraînement à double sens de traction pour l'équipage mobile**
Lastenaufzug mit Doppelrichtungsantrieb für die bewegliche Ausstattung
Material hoist with a two-direction drive for the movable carriage

(30) Priorité: 04.11.1983 FR 8317688
(43) Date de publication de la demande: 19.06.1985
(73) Titulaire: Georges Haemmerlin, S.A., F-67700 Saverne (FR)
(72) Inventeur: Sudermann, Alain, F-67700 Saverne (FR); Gruss, Raymond, F-67790 Steinbourg (FR)
(74) Mandataire: Nuss, Pierre

## Description

La présente invention concerne le domaine des équipements de chantiers de construction, en particulier la construction des engins de levage, notamment des monte-matériaux, et a pour objet un tel monte-matériaux muni d'un entraînement à double sens de traction pour l'équipage mobile.

Actuellement, les monte-matériaux existant (p.e. DE-A 2053499) sont généralement constitués par un mât de guidage vertical ou oblique servant au déplacement d'un équipage mobile ou chariot depuis le sol jusqu'à un lieu d'utilisation. L'entraînement de cet équipage ou chariot est assuré au moyen d'un treuil et d'un ensemble câble et poulies. Dans certains cas, le mât peut être pourvu d'un dispositif dénommé genouillère, qui permet de faire varier la pente de la trajectoire du chariot. Cependant, cette pente ne peut être inférieure à un angle de 30° par rapport à l'horizontale.

Le déplacement en retour du chariot ou équipage mobile, c'est-à-dire du lieu d'utilisation vers le sol, s'effectue sous l'action du poids propre dudit chariot avec un relâchement simultané de la tension du câble du treuil.

En outre, les chariots de ces monte-matériaux connus sont obligatoirement équipés de dispositifs parachute servant à bloquer le chariot sur le mât en cas d'absence de tension du câble de levage, notamment en cas de rupture de ce dernier. Ainsi, dans le cas d'un obliquité de la trajectoire inférieure à 30° par rapport à l'horizontale, voire sur un tronçon horizontal, la composante tangentielle des forces dues à la pesanteur diminue d'une manière telle qu'une circulation en retour devient pratiquement impossible, et entraîne un fonctionnement intempestif du dispositif parachute.

La présente invention a pour but de paflier ces inconvénients.

Elle a, en effet, pour objet un monte-matériaux essentiellement constitué par un mât de guidage muni d'une ou de plusieurs genouillères, par un équipage mobile ou chariot guidé sur le mât et entraîné en déplacement par un ensemble d'entraînement relié à l'équipage au moyen d'un câble, caractérisé en ce que le mât est pourvu à son extrémité terminale d'une traverse munie d'une poulie flottante sous l'action de ressorts, en ce que ledit mât est muni à son autre extrémité d'une traverse de même type, en ce que le câble de levage est disposé en une boucle passant par les poulies desdites traverses, et dont les extrémités sont reliées à l'équipage mobile, qui comporte deux points d'attache, ledit câble étant entraîné par un treuil disposé en un point quelconque du mât, et qui peut être du type à coincement-adhérence ou du type à double tambour d'enroulement.

Par le mode de réalisation conforme à l'invention, il est possible de réaliser un mât présentant un nombre quelconque de tronçons disposés entre eux suivant des angles et des pentes quelconques et reliés par des genouillères.

Grâce à l'invention, il est possible de réaliser des monte-matériaux, monte-charges, monorails, ou autres dispositifs à déplacement guidé, présentant un équipage mobile pouvant circuler sur des tron- cons de mât d'inclinaisons différentes.

L'invention sera mieux comprise grâce à la description ci-après, qui se rapporte à des modes de réalisation préférés, donnés à titre d'exemple non limitatifs, et expliqués avec référence aux dessins schématiques annexés, dans lesquels:
la figure 1 est une vue en élévation latérale d'un monte-matériaux conforme à l'invention;
la figure 2 est une vue analogue à celle de la figure 1 du monte-matériaux dans une configuration différente;
   la figure 3 est une vue en plan du chariot;
   la figure 4 est une vue en perspective du treuil, et
   la figure 5 est une vue analogue à celle de la figure 4 d'une variante de réalisation du treuil.

Conformément à l'invention, et comme le montrent plus particulièrement, à titre d'exemple, les figures 1 et 2 des dessins annexés, le monte-matériaux, essentiellement constitué par un mât 1 de guidage d'un équipage mobile 3 ou chariot, muni d'une (figure 1 ) ou de plusieurs genouillères 2 (figure 2), et par un ensemble d'entraînement 4 pour le déplacement de l'équipage mobile 3 au moyen d'un câble 8, est caractérisé en ce qu'à chaque extrémité du mât 1 est prévue une traverse 5, qui est munie d'une poulie de renvoi 6, en ce que le câble de levage 8 est disposé en une boucle, dont les extrémités sont reliées à l'équipage mobile 3 (figure 3), et est entraîné par un treuil 7 du type à coincement-adhérence. Ce treuil 7 est disposé en un point quelconque du mât 1; dans ce cas au pied dudit mât 1.

Les genouillères 2 permettent une subdivision du mât 1 en plusieurs tronçons disposés entre eux suivant des angles divers.

Les traverses disposées aux extrémités du mât sont munies de poulies coulissantes dans leur support contre l'action de ressorts de rappel. Grâce à ce mode de réalisation, les variations de la longueur développée de la boucle constituée par le câble 8 peuvent facilement être compensées.

En outre, selon une autre caractéristique de Fin- vention, et comme le montre la figure 3, l'équipage mobile 3 est avantageusement pourvu d'un magasin de câble 11 permettant un stockage d'un flot de câble superflu dans une configuration donnée du monte-matériaux, ce câble pouvant être utilisé dans le cas d'un prolongement de la longueur du mât 1.

Comme indiqué plus haut, l'entraînement de câble 8 par l'ensemble d'entraînement 4 peut être effectué au moyen d'un treuil 7 du type à coincement-adhérence (figure 4), qui entraîne le câble 8 sous l'effet des forces de frottement dans un sens de rotation ou dans un autre.

Lafigure 5 représente une variante de réalisation du treuil, dans laquelle ce dernier est constitué par deux tambours 12 enroulant chacun un brin du câble 8 en sens opposé.

Lors d'un déplacement de l'équipage mobile 3 à partir du sol, ledit équipage 3 suit la trajectoire imposée par le mât 1, dont l'orientation peut varier en fonction du nombre de tronçons délimités par les genouillères 2. Ainsi, cette trajectoire peut devenir horizontale (figure 1 ), ou encore oblique en sens opposé d'un tronçon à l'autre, par exemple par le franchissement du faîte d'un toit (figure 2).

Pendant les déplacements de montée et ceux horizontaux, le câble 8 tire l'équipage mobile 3 au niveau de son point d'attache 9, et lors du franchissement d'une genouillère 2, au cours duquel la longueur de la boucle formée par le câble 8 diminue, la poulie 6 située sous l'équipage mobile 3 se déplace dans son support contre l'action des ressorts de rappel afin de compenser ce raccourcissement temporaire, la poulie opposée comprimant totalement les ressorts sous l'effet de la tension du câble due à la charge contenue dans l'équipage mobile 3. Après le franchissement de la genouillère 2, les ressorts de rappel ramènent ladite poulie 6 à sa position de départ.

Dans le cas d'un déplacement de l'équipage 3 sur un tronçon du mât 1 incliné en sens inverse (figure 2), le brin du câble 8 fixé au point 10 sert à retenir l'équipage 3 et à contrôler sa vitesse en la faisant correspondre à celle de l'ensemble d'entraînement 4.

Lors d'un mouvement inverse, c'est-à-dire de retour de l'équipage 3 vers son point de départ, les conditions de fonctionnement du monte-matériaux sont inchangées, seuls les rôles des brins du câble 8 au niveau de leur point d'attache 9 et 10 sont inversés.

## Revendications

1. Monte-matériaux essentiellement constitué par un mât de guidage (1) muni d'une ou de plusieurs genouillères (2), par un équipage mobile (3) ou chariot guidé sur le mât (1 ) et entraîné en déplacement par un ensemble d'entraînement (4) relié à l'équipage (3) au moyen d'un câble (8), caractérisé en ce que le mât (1 ) est pourvu à son extrémité terminale d'une traverse (5) munie d'une poulie flottante (6) sous l'action de ressorts, en ce que ledit mât (1) est muni à son autre extrémité d'unetraverse (5) de même type, en ce que le câble de levage (8) est disposé en une boucle passant par les poulies (6) desdites traverses (5), et dont les extrémités sont reliées à l'équipage mobile (3), qui comporte deux points d'attache (9, 10), ledit câble (8) étant entraîné par un treuil (7), disposé en un point quelconque du mât (1 ), etqui peut être du type à coincement-adhérence.

2. Monte-matériaux, suivant la revendication 1, caractérisé en ce que l'équipage mobile (3) est avantageusement pourvu d'un magasin de câble (11) permettant un stockage d'un flot de câble superflu dans une configuration donnée du monte-matériaux, ce câble pouvant être utilisé dans le cas d'un prolongement de la longueur du mât (1 ).

3. Monte-matériaux, suivant la revendication 1, caractérisé en ce que le treuil d'entraînement du câble (8) est constitué par deux tambours (12) enroulant chacun un brin de câble (8) en sens opposé.

## Patentansprüche

1. Materialaufzug, im wesentlichen bestehend aus einem mit einem oder mehreren Kniegelenken (2) versehenen Führungsmast (1), aus einem auf dem Mast (1) geführten und in der Verschiebung durch eine mit dem Organ (3) mittels eines Seils (8) verbundenen Antriebseinheit (4) angetriebenen, beweglichen Organ (3) oder Fahrkorb, dadurch gekennzeichnet, dass der Mast (1 ) an seinem Endpunkt mit einer unter der Einwirkung von Federn gleitenden Scheibe (6) ausgestatteten Traverse (5) versehen ist, dass der besagte Mast (1 ) an seinem anderen Ende mit einer Traverse (5) des gleichen Typs versehen ist, dass das Hubseil (8) schlaufenförmig, über die Scheiben (6) der besagten Traversen (5) laufend, angeordnet ist, und dessen Enden mit dem beweglichen Organ (3) verbunden sind, welches zwei Anschlusspunkte (9, 10) besitzt, wobei das besagte Seil (8) durch eine Winde (7) angetrieben wird, die an irgendeinem Punkt des Mastes (1) angeordnet ist, und die vom Typ mit Verklemmung-Haftungsreibung sein kann.

2. Materialaufzug nach Anspruch 1, dadurch gekennzeichnet, dass das beweglichen Organ (3) vorteilhaft mit einem Seilmagazin (11), das eine Unterbringung einer bei einer bestimmten Konfiguration des Materialaufzugs überflüssigen Seilmenge ermöglicht, versehen ist, wobei dieses Seil im Fall einer Verlägerung des Mastes (1 ) verwendet werden kann.

3. Materialaufzug nach Anspruch 1, dadurch gekennzeichnet, dass die Winde für den Antrieb des Seils (8) aus zwei jeweils ein Stück Seil (8) in entgegengesetzter Richtung aufrollenden Trommeln (12) besteht.

## Claims

1. A material hoist consisting of a guiding mast (1) equipped with one or more knuckle joints (2), of a movable carriage (3) guided on the mast (1) and driven in displacement by a drive unit (4) connected to the carriage (3) by means of a cable (8), characterised in that the mast (1) is provided at its terminal end with a crosspiece (5) equipped with a loose pulley (6) subject to the action of springs, in that said mast (1) is equipped at its other end with a crosspiece (5) of the same type, in that the lifting cable (8) is arranged in a loop passing through the pulleys (6) of said crosspieces (5), and the ends of which are connected to the movable carriage (3), which comprises two attachment points (9, 10), said cable (8) being driven by a winch (7), disposed at any point of the mast (1), and which may be of the wedging-friction type.

2. A material hoist, according to claim 1, characterised in that the movable carriage (3) is advantageously provided with a cable store (11) enabling a superfluous length of cable to be stored in a given configuration of the material hoist, which cable can be used in the event of an extension of the length of the mast (1).

3. A material hoist, according to claim 1, characterised in that the driving winch of the cable (8) consists of two drums (12) each winding one run of the cable (8) in opposite directions.
